# FASCICULE DE BREVET EUROPEEN

(11) **EP 0 046 091 B1**
(45) Date de publication et mention de la délivrance du brevet: **14.08.1985**
(21) Numéro de dépôt: 81400826.4
(22) Date de dépôt: 25.05.1981
(51) Int. Cl.: G09F 9/37

(54) **Dispositif de visualisation de données**
Datenanzeigevorrichtung
Data display device

(30) Priorité: 18.07.1980 FR 8016076
(43) Date de publication de la demande: 17.02.1982
(73) Titulaire: VANDEPUTTE Fils & Cie. S.A., F-59203 Tourcoing (FR)
(72) Inventeur: Rabette, Jean, F-59910 Bondues (FR)
(74) Mandataire: Ecrepont, Robert

## Description

L'invention se rapporte à un dispositif de visualisation de données au moyen de rotors bistables commandés magnétiquement. De tels dispositifs sont déjà connus à ce jour; EP-A-22 395 (FR-A-2460532, AT-E-4073). Ils comprennent au moins deux rotors, chacun formé d'un corps qui présente en deux zones diamétralement opposées, des plages de couleurs différentes et qui est libre en rotation dans un support auquel il est associé par un arbre.

A ce corps, est par contre solidarisé en rotation un aimant permanent dont la position est telle que la ligne passant par ses pôles soit sensiblement radiale à l'axe de l'arbre.

Pour la commande en rotation du corps, cet aimant coopère avec un pôle d'un électro-aimant relié à une source de courant continu par un in- terrrupteur inverseur.

Le fonctionnement d'un tel élément bistable est simple dans son principe.

Un problème se pose toutefois lorsque, par exemple pour être lue à très grande distance, l'indication commandée par un même électro-aimant doit être de grande surface, car chaque plage apte à réaliser une indication élémentaire doit elle-même être très large.

Dans les réalisations connues à ce jour, l'électro-aimant agit généralement sur un simple rotor qui, pour porter cette indication élémentaire doit donc offrir des surfaces opposées au moins aussi grandes que celle de la dite indication et, de ce fait, que le rotor soit cylindrique, sphérique ou plan, il faut qu'il dispose, ne serait-ce que pendant son actionnement, d'une place importante qui ne peut lui être réservée que dans des panneaux très épais.

De plus, il nécessite pour son actionnement un couple moteur également important.

Pour limiter ces inconvénients, il est connu (brevet US-A-3 924 226) de répartir chaque indication élémentaire sur deux rotors contigus commandé en synchronisme par un électro-aimant commun.

Dans cette réalisation connue, l'électro-aimant a ses deux pôles qui présentent le même écartement que les axes des deux rotors derrière lesquels ils sont placés afin que chacun d'eux commande l'un des rotors par répulsion du pôle identique et attraction du pôle opposé de l'aimant permanent.

Dans cette réalisation, le pôle de l'aimant permanent identique à celui de l'électro-aimant reste donc libre et sa force de répulsion et d'attraction n'est donc pas exploitée.

Il en résulte évidemment une perte de puissance.

Par ailleurs, l'utilisation de cet électro-aimant ainsi monté est nécessairement limitée à la commande d'un rotor par pôle et donc de deux rotors, ce qui offre encore souvent une surface trop faible pour porter une indication élémentaire lisible de très loin.

Un résultat que l'invention vise à obtenir est une commande d'un nombre quelconque de rotors à partir d'un seul électro-aimant dont la puissance n'a pratiquement pas besoin d'être supérieure à celle nécessaire pour commander un seul rotor.

Pour ce faire, l'invention a pour objet d'un dispositif de visualisation de données du type cité plus haut, conforme à l'actuelle revendication 1.

Elle sera bien comprise à l'aide de la description ci-après faite, à titre d'exemple non limitatif, en regard du dessin ci-annexé, qui représente schématiquement:
fig. 1 un dispositif de visualisation de données vu en coupe par un plan perpendiculaire à l'axe de rotation des rotors,
fig. 2 un dispositif de reconstitution de caractères vu de face.

En se reportant fig. 1, on voit que chaque dispositif de visualisation comprend des rotors, 101, 102, 103, 104, formés chacun d'un corps 2 qui, dans ce cas, est cylindrique, dont la surface latérale porte au moins localement, en deux zones diamétralement opposées, des indications différentes telles qu'une pastille colorée 3, apposée sur au moins l'une de ces zones de manière à ce qu'elles présentent des plages de couleurs différentes, par exemple, l'une jaune et réflectori- sante, l'autre, noire et mate. Le rotor 1 est porté par un arbre 4 qui est guidé en rotation dans un support 5. Pour orienter correctement le rotor en vue de lui faire présenter celle des indications qui convient momentanément, celui-ci est actionné en rotation par des moyens magnétiques comprenant:
- un aimant permanent 6 solidarisé en rotation avec le corps 2 du rotor 1 auquel il est fixé dans une position telle que la ligne passant par ses pôles Nord 7 et Sud 8, soit radiale à l'axe de l'arbre 4 de rotation du rotor,
- un stator 9 formé entre autres pièces du support 5,
- un électro-aimant 10, fixé à ce support 5 et comprenant un barreau 11 en matériau magnétique plié en U et un bobinage 12 relié à deux broches 13 de connexion,
- un circuit 14 de raccordement des broches 13 à une source 15 de courant continu, par l'intermédiaire d'un interrupteur-inverseur 16 permettant une alimentation temporaire et réversible du bobinage 12.

Le barreau 11 peut donc être temporairement alimenté pour que l'extrémité 17 ou 18 de chacune de ses branches 19, 20 réalise au choix un pôle Nord ou Sud.

Ces pôles de l'électro-aimant sont situés dans le plan perpendiculaire aux axes des rotors, dans lequel peuvent tourner les pôles des aimants permanents.

Dans l'exemple représenté au dessin, on voit que l'aimant permanent présente des contours ou découpes 21, 22 qui délimitent, dans ses zones polaires, et ce, très exactement de part et d'autre de la ligne passant par les pôles, des fractions de zone polaire dont les distances par rapport à l'axe de rotation sont différentes l'une de l'autre et ce, de manière diamétralement opposée.

Ce type d'aimant permanent plus amplement décrit à la demande FR-A 2 460 532 a notamment pour but, non pas de former une came de coïnce- ment comme au brevet US 3 638 550 mais d'éviter que le rotor 1 se stabilise dans une position où la ligne passant par les pôles 7, 8 de l'aimant permanent 6 se confondrait avec la résultante des forces exercées par le pôle correspondant de l'électro-aimant 10.

Avec cet aimant permanent, de même que s'il avait été déphasé par des moyens mécaniques et/ou magnétiques classiques, au moment de l'inversion du champ magnétique dans l'électro-aimant 10, le rotor pivote, mais, contrairement aux rotors déphasés par des moyens classiques, il pivote alors toujours dans le même sens, à savoir vers la fraction de zone polaire qui est la plus proche de l'axe 4.

Comme dans la demande de brevet précitée, un masque 23 peut être disposé devant l'unité de visualisation, afin de protéger les rotors bistables. Il peut alors présenter, en regard de chaque corps 2, des découpes 24 de la forme du signe 26 à faire apparaître et par exemple circulaire, ce qui permet alors d'apposer sur les corps des pastilles colorées 3 plus larges et de contour indépendant ce celui de l'indication à faire apparaître.

L'application la plus répandue de tels dispositifs de visualisation est la reconstitution de caractères, tels des lettres, chiffres, dessins ou signes divers, par exemple à partir de sept rangées horizontales 25 de cinq points 26 ayant chacun une section apparente par exemple circulaire ou rectangulaire.

Dans le cas de points 26 devant être lus à grande distance, ceux qui ont un diamètre ou une largeur très important, sont chacun eux-mêmes constitués de plusieurs plages colorées distinctes formant des éléments d'indications 261, 262, 263, 264 portés par plusieurs rotors 101, 102, 103, 104 juxtaposés et commandés en synchronisme.

En effet, ces rotors 101, 102, 103, 104 dont les axes se situent dans un même plan, doivent alors être commandés en synchronisme, afin de toujours être, selon le cas, maintenus en place en même temps, ou actionnés en même temps.

Selon une caractéristique essentielle de l'invention, pour la commande en synchronisme de plusieurs rotors juxtaposés, le dispositif comprend un seul électro-aimant 10 dont les pôles 17, 18 sont disposés dans le plan des axes des rotors, et ce, de part et d'autre de tout le groupe des rotors à synchroniser 101, 102, 103, 104 de manière à n'exercer directement leurs forces qu'elles soient de répulsion ou d'attraction que sur les aimants permanents des rotors placés aux extrémités du groupe, et ce, sur leur pôle orienté vers l'extérieur du groupe de rotors.

Lorsqu'il y a plus de deux, et par exemple quatre rotors 101, 102, 103, 104 qui constituent le groupe, on constate alors que l'action réciproque des autres pôles des aimants permanents des rotors extrêmes assure la simultanéité des mouvements des rotors intermédiaires.

C'est pourquoi un seul électro-aimant peut commander plus de deux rotors.

Dans le cas d'aimant permanent découpé comme indiqué plus haut, et qui donc tournent toujours dans un sens donné sous la commande directe de l'électro-aimant, les aimants permanents des rotors extrêmes sont de préférence disposés comme représenté au dessin. Les aimants des rotors intermédiaires tels que 102 et 103 peuvent par contre être de forme cylindrique, sans découpe, puisqu'ils sont entraînés en rotation par les champs tournants des aimants extrêmes 101 et 104.

Dans le cas où un même point est, ainsi qu'exposé plus haut, composé de plusieurs indications élémentaires réparties sur plusieurs rotors, au lieu de plusieurs découpes 24, de contour équivalent à chaque indication élémentaire, pour chaque point 26, le masque présente alors de préférence, s'étendant au-dessus du groupe de corps, une découpe unique.

## Revendications

Dispositif de visualisation de données comprenant un groupe d'au moins deux rotors (101 à 104) chacun formé d'un corps (2), qui présente en deux zones diamétralement opposées, des plages de couleurs différentes, qui est libre en rotation dans un support (5) auquel il est associé par un arbre (4), qui est par contre solidarisé en rotation à un aimant permanent (6) dont la position est telle que la ligne passant par ses pôles (7, 8) soit sensiblement radiale à l'axe de l'arbre (4), dans lequel dispositif:
- pour la commande en rotation de rotors du groupe,(101 à 104), ceux-ci ont chacun leur aimant permanent qui coopère avec l'un des pôles d'un électro-aimant (10) relié à une source (15) de courant continu par un interrupteur inverseur (16) et qui est fixé au support (5) de manière telle que chaque pôle d'électro-aimant soit situé dans un plan dans lequel les pôles des aimants permanents peuvent tourner,
- de même que la donnée à visualiser, telle un signe, une lettre, un chiffre ou un dessin est constitué d'au moins une indication élémentaire dont toute la surface apparente varie en même temps pour par exemple être toujours soit d'une couleur, par exemple claire, soit d'une autre, par exemple sombre, ce dispositif étant caractérisé:
- en ce que cette indication élémentaire est elle-même constituée de plusieurs plages colorées qui sont juxtaposées et portées par des rotors distincts (101, 102, 103, 104) qui sont groupés pour être commandés en synchronisme et dont les axes sont parallèles et situés dans un même plan et,
- en ce que pour que tous les rotors d'un même groupe soient actionnés en même temps, ce dispositif comprend un seul électro-aimant (10) dont les pôles (17, 18) sont disposés dans le plan des axes des rotors, et ce, de part et d'autre de tout ce groupe de rotors de manière à n'exercer directement leur action que sur les aimants permanents (6) des rotors (101, 104) situés aux extrémités du groupe et ce, exclusivement sur leur pôle orienté vers l'extérieur du groupe, l'action réciproque des autres pôles d'aimant permanent des rotors extrêmes assurant la simultanéité de mouvement d'au moins un rotor intermédiaire.

## Claims

Data display device comprising a group of at least two rotors (101 to 104) each formed from a body (2) which has different colour regions in two diametrically opposite areas, which rotates freely in a support (5) with which it is associated by a shaft (4), which is, on the other hand, rotationally rigid with a permanent magnet (6) the position of which is such that the line passing through the poles (7, 8) is substantially radial to the axis of the shaft (4), in which device:
- for rotational control of the rotors of the group (10 to 104), they each have a permanent magnet which co-operates with one of the poles of an electromagnet (10) connected to a d.c. supply (15) by means of an intermediate switch (16) and which is secured to the support (5) in such a way that each pole of the electromagnet lies in a plane in which the poles of the permanent magnets can turn.
- in the same way as the data to be displayed, such as a sign, a letter, a number or a drawing, comprises at least one display element the whole visual surface of which changes at the same time so as to be, for example, either one colour, e.g. a light colour or another colour, a dark one for example, all the time, the device being characterised:
- in that the display element itself comprises a plurality of colour areas which are juxtaposed and supported by the different rotors (101, 102, 103, 104) which are grouped in order to be controlled in synchronisation and the axes of which are parallel and disposed in the same plane and,
- in that, in order that all the rotors of the same group are actuated at the same time, the device comprises a single electromagnet (10) the poles (17, 18) of which lie in the plane of the axes of the rotors, and on both sides of the whole group of rotors in such a way that they only act directly upon the permanent magnets (6) of the rotors (101, 104) disposed at the ends of the group, and only on their pole which is guided towards the exterior of the group, the reciprocal action of the other poles of the permanent magnet of the outermost rotors providing simultaneous movement of at least one intermediate rotor.

## Patentansprüche

Datenanzeigevorrichtung mit einer Gruppe aus wenigstens zwei Rotoren (101 bis 104), deren jeder aus einem Körper (2) gebildet ist, der in zwei einander diametral gegenüberliegenden Zonen Bereiche unterschiedlicher Farbe aufweist, der über eine Welle (4) frei drehbar an einer Halterung (5) befestigt und andererseits zusammen mit einem Dauermagneten (6) drehbar ist, der solchermassen angeordnet ist, dass sich die durch seine Pole (7, 8) hindurchführende Linie im wesentlichen in radialer Richtung zur Achse der Welle (4) erstreckt, wobei zum drehenden Antrieb der Rotoren der Gruppe (101 bis 104) diese jeweils einen Dauermagneten aufweisen, der mit einem der Pole eines Elektromagnets (10) zusammenwirkt, der über einen Kreuzschalter (16) mit einer Gleichstromquelle (15) verbunden und an der Halterung (5) derart befestigt ist, dass sich jeder Pol des Elektromagnets in einer Ebene befindet, in der sich die Pole der Dauermagneten drehen können, und wobei das in Erscheinung zu bringende Datenelement, nämlich ein Zeichen, ein Buchstabe, eine Ziffer oder ein Muster, wenigstens aus einer elementaren Anzeige gebildet ist, deren gesamte Erscheinungsfläche gleichzeitig so variiert, dass sie stets entweder die eine Farbe, zum Beispiel hell, oder die andere Farbe, zum Beispiel dunkel, aufweist, dadurch gekennzeichnet, dass jede elementare Anzeige für sich aus einer Vielzahl farbiger Bereiche gebildet ist, die nebeneinander angeordnet und durch verschiedene Rotoren (101,102,103,104) gehalten sind, die zu deren Synchron-Antrieb in Gruppen angeordnet sind, und deren Achsen sich parallel zueinander erstrecken und sich in derselben Ebene befinden, und dass zur gleichzeitigen Betätigung aller Rotoren in einer Gruppe ein einziger Elektromagnet (10) vorgesehen ist, dessen Pole (17, 18) sich in der Ebene der Rotorachsen befinden, und zwar beidseitig jeder Rotorgruppe und derart, dass ihre Wirkung nur auf die Dauermagneten (6) der jeweils am Ende der Gruppe befindlichen Rotoren (10, 104) ausgeübt wird, und zwar ausschliesslich auf denjenigen Pol, der in Richtung auf die Aussenseite der Gruppe orientiert ist, wobei die Reziprokwirkung der anderen Pole des Dauermagnets der jeweils äusseren Rotoren die Bewegungsgleichheit wenigstens eines mittleren Rotors sicherstellt.
